# DEMANDE DE BREVET EUROPEEN

(11) **EP 0 368 703 A1**
(43) Date de publication de la demande: **16.05.1990**
(21) Numéro de dépôt: 89402845.5
(22) Date de dépôt: 13.10.1989
(51) Int. Cl.: E05B 15/06

(54) **Dispositif de serrure perfectionné à rondelles de codage**

(30) Priorité: 24.10.1988 FR 8813897
(71) Demandeur: Zaoui, Charles, F-77490 Chelles Les Coudreaux (FR)
(72) Inventeur: Zaoui, Charles, F-77490 Chelles Les Coudreaux (FR)
(74) Mandataire: Plaçais, Jean-Yves

(57) **Abrégé**

Le dispositif de serrure est du type comprenant un fût fixe logeant solidairement une douille (2) qui loge solidairement à son tour un bloc interne (3) comportant une pile de rondelles conformées de codage (30), solidairement enserrées entre deux disques d'extrémité (31,32), propres à admettre les panetons d'une clé jusqu'à une butée, à contrôler la rotation de ces panetons et les autoriser ou non à traverser une fente de sortie (212), ménagée dans la paroi terminale (21) de la douille (2), à des fins d'entraînement d'au moins un pêne. La douille (2) loge, en outre, un disque terminal (22), fixé à l'intérieur de la douille (2) devant sa paroi terminale (21), comportant une fente de passage (222) homologue de ladite fente de sortie (212), et solidarisé (324) du bloc interne (3) en rotation.

## Description

L'invention concerne la serrurerie.

On connaît actuellement un dispositif de serrure du type comprenant un fût fixe, ou canon, logeant solidairement une douille qui loge solidairement à son tour un bloc interne comportant une pile de rondelles conformées de codage, solidairement enserrées entre deux disques d'extrémité, propres à admettre les panetons d'une clé jusqu'à une butée, à contrôler la rotation de ces panetons et les autoriser ou non à traverser une fente de sortie, ménagée dans la paroi terminale de la douille, à des fins d'entraînement d'au moins un pêne.

Un tel dispositif présente des inconvénients de structure qui peuvent affecter sa résistance à une éventuelle effraction.

Un premier inconvénient réside dans le volume relativement important séparant le disque d'extrémité arrière du bloc interne et la paroi terminale de la douille. En effet, dans ce volume, est prévu, au voisinage du disque d'extrémité arrière, un jeu de bras d'obturation de la fente de passage de la clé ménagée dans ce disque d'extrémité arrière. Ces bras, encore appelés "rochets" par l'homme de l'art, obturent, dans une première position, cette fente de passage et s'escamotent, dans une deuxième position, pour dégager cette fente de façon à autoriser le passage de la clé jusqu'à la fente de sortie de la paroi terminale de la douille. Or, il est possible, en raison de la distance séparant les bras d'obturation me la paroi terminale de la douille, d'enfoncer ceux-ci, lors d'une effraction, à l'aide d'un outil approprié afin de dégager la fente de passage du disque d'extrémité arrière afin de pouvoir accéder à la fente de sortie et donc au mécanisme d'entraînement du pêne de la serrure.

Un autre inconvénient réside dans la solidarisation en rotation du bloc interne par rapport à la douille et de la douille par rapport au fût. Actuellement, cette solidarisation est obtenue au moyen d'une goupille, enfichée dans le disque d'extrémité arrière, et traversant la douille, puis le fût, sensiblement perpendiculairement à leur paroi latérale respective. Une telle goupille peut être aisément cisaillée en introduisant, lors d'une effraction, un outil approprié suffisamment solide dans le bloc interne puis en le forçant à tourner jusqu'à obtenir le cisaillement de cette goupille. Après cette action, le bloc interne et la douille sont alors libres de se mouvoir en rotation et la clé peut alors passer à travers la fente de passage du disque d'extrémité arrière dans le cas où les rochets auraient été enfoncés.

Un autre inconvénient d'un dispositif de serrure de ce type réside dans la forme de la fente d'entrée de clé, ménagée dans la paroi d'entrée, c'est-à-dire la paroi avant du fût. Cette forme épouse généralement une section transversale de l'empreinte de la clé, ce qui peut faciliter une prise d'empreinte pàr un tiers malveillant.

L'invention vise à apporter une solution à ces problèmes.

Un but de l'invention consiste à pallier les inconvénients précités sans modifier les clés actuellement utilisées pour ce type de dispositif et en apportant des modifications majeures, mais simples à réaliser, aux autres éléments constitutifs de ce dispositif de serrure.

Un autre but de l'invention est de rendre l'enfoncement des rochets plus difficile.

L'invention a encore pour but de rendre plus difficile la désolidarisation en rotation du bloc interne par rapport à la douille et de la douille par rapport au fût.

Un autre but de l'invention est d'augmenter la difficulté de prise d'empreinte de clé sur le fût.

L'invention a donc pour objet un dispositif de serrure du type de celui décrit ci-avant, caractérisé en ce que la douille loge, en outre, un disque terminal fixé à l'intérieur de la douille devant sa paroi terminale et comportant une fente de passage homologue de la fente de sortie de cette paroi terminal .

Très avantageusement, ce disque terminal est solidarisé du bloc interne en rotation et peut être fixé sur la face interne de la paroi terminale de la douille.

Le bloc interne peut être également solidarisé en rotation du fût par l'intermédiaire de moyens de liaison reliés au disque d'extrémité avant du bloc interne, et à la face interne de la paroi d'entrée du fût.

Dans un but d'améliorer encore la sécurité, le bloc interne peut comporter un jeu d'au moins trois bras d'obturation (rochet) coopérant mutuellement par leur profil respectif pour, dans une première position, obturer la fente de passage du disque d'extrémité arrière, et pour s'escamoter, dans une deuxième position, afin de dégager cette fente de passage.

D'autres avantages et caractéristiques de l'invention apparaîtront à l'examen de la description détaillée ci-après et des dessin annexés sur lesquels :
- les figures 1 et 2 représentent un fût du dispositif de serrure selon l'invention ;
- les figures 3 et 4 illustrent une clé coopérant avec le dispositif de serrure selon l'invention ;
- les figures 5 et 6 illustrent une douille du dispositif de serrure selon l'invention ;
- la figure 7 illustre, schématiquement, la douille des figures 5 et 6 logeant des constituants du dispositif de serrure selon l'invention ;
- les figures 8 et 8A illustrent un disque d'extrémité avant d'un bloc interne ;
- les figure 9 et 9A illustrent une rondelle conformée de codage d'un bloc interne ;
- les figures 10 et 10A illustrent un disque d'extrémité arrière d'un bloc interne ;
- les figures 11 et 11A illustrent un disque terminal du dispositif dé serrure, selon l'invention ;
- les figures 12, 12A, 12B, 13, 13A, 13B, 14, 14A, 14B illustrent un mode de réalisation d'un jeu d'organes d'obturation du dispositif selon l'invention ;
- les figures 15, 16 et 17 illustrent trois positions de ces organes d'obturation ; et
- les figures 18, 19, 20 illustrent une variante de réalisation d'un de organes d'obturation.

Les dessins comportent, pour l'essentiel, de nombreux élé ments géométriques de caractère certain. A ce titre, ils font partie intégrante de la description et pourront non seulement servir à mieux faire comprendre la description détaillée ci-après mais aussi contribuer, le cas échéant, à la définition de l'invention.

Les différentes cotes indiquées par la suite ne sont bien sûr données qu'à titre d'exemple et ne sont pas limitatives.

La figure 1 illustre une vue de face d'un fût 1 tandis que la figure 2 en illustre une vue de droite qui est en fait une vue de l'avant telle que la verrait un utilisateur placé devant le fût pour y introduire sa clé. D'une façon générale, dans la suite du texte, une face avant sera une face tournée vers l'avant du fût par opposition à une face arrière et un élément avant sera un élément situé plus proche de l'avant du fût qu'un élément arrière.

Le fût 1 est une pièce cylindrique creuse d'une longueur minimum de 45 mm possédant une paroi avant 10 munie d'une fente d'entrée de clé, rectangulaire, 102. L'homme de l'art comprendra que la symétrie de révolution du fût permet de représenter cette fente d'entrée 102 dans plusieurs positions. On a choisi ici de l'illustrer en position verticale. On verra, par la suite, que les illustrations des autres figures tiennent compte, sauf indication contraire, de cette position verticale de la fente d'entrée.

Une clé utilisée pour ce dispositif de serrure est illustrée sur la figure 3 et porte la référence 4. Elle comporte une tige 41 prolongée à une extrémité par un anneau de clé 43 et supportant, au voisinage de son autre extrémité, de façon symétrique, deux panetons 40. Uné section transversale 42 de l'empreinte 42 de cette clé est illustrée schématiquement sur la figure. 4. On y retrouve la tranche des panetons 40 ainsi que celle de la tige 41. En pointillé, est représentée, autour de cette section 42, la trace de la fente d'entrée 102. La largeur de cette fente d'entrée 102 est au moins égale au diamètre de la tige 41 de la clé 4 et, de préférence, très légèrement supérieure. Ainsi, ici, la largeur de cette fente d'entrée est de l'ordre de 5,5 mm pour un diamètre de tige de clé de l'ordre de 4 mm. De même, la hauteur de cette fente d'entrée est au moins égale à la plus grande distance séparant deux points symétriques des dentures des panetons 40 et, de préférence, légèrement supérieure. A titre d'exemple, cette hauteur est de l'ordre de 16 mm pour une hauteur de section de l'ordre de 15 mm. La forme rectangulaire de cette fente d'entrée 102 et son dimensionnement rendent ainsi plus difficile la prise de l'empreinte de clé par un tiers malveillant.

Afin de masquer cette fente d'entrée 102, un cache 5 est prévu devant la face avant 100 de la paroi avant 10 du fût. Ce cache 5 est mobile en rotation autour d'un axe 50 enfiché, de préférence, au-dessus de la fente d'entrée 102 selon son axe de symétrie longitudinale, de façon à masquer par gravité cette fente d'entrée 102. L'utilisation d'un tel cache 5 permet de protéger l'entrée du fût 1, ce qui est nécessaire dans certaines applications et ce qui n'était pas prévu dans les dispositifs de serrure antérieurs.

Le fût 1 est solidairement fixé sur une ouverture telle qu'une porte, par l'intermédiaire, par exemple, de quatre vis situées dans quatre orifices 114 ménagés dans la paroi arrière annulaire 11 du fût. On remarque donc que le fût 1 est "fermé" au niveau de sa paroi avant et débouchant au niveau de sa paroi arrière.

Sur la périphérie de la face arrière, ou interne, 101, de la paroi avant 10 du fût 1, sont ménagés deux trous borgnes 103, de préférence diamétralement opposés.

Il est également prévu sur la paroi latérale du fût 1, au moins deux passages traversants 107, par exemple, diamétralement opposés, dont la fonction sera explicitée ci-après.

La figure 5 illustre une vue de face d'une douille 2 destinée à être logée dans le fût 1 et la figure 6 illustre une vue de gauche de cette douille 2, c'est-à-dire une vue de l'arrière.

Cette douille est également une pièce cylindrique creuse, d'une longueur d'environ 30 mm, possédant une paroi arrière, ou terminale, 21 munie d'une fente de sortie 212 traversant cette paroi arrière depuis sa face avant, ou interne, 210 jusqu'à sa face arrière, ou externe, 211. La douille 2 est positionnée dans le fût 1, de sorte que la fente de sortie 212 soit décalée d'environ pi/2 radian par rapport à la fente d'entrée 102. Ainsi, cette fente de sortie 212 est-elle représentée horizontale sur la figure 6.

La douille 2 est débouchante au niveau de son extrémité avant et comporte eux passages traversants 207 ménagés dans la paroi latérale et dont la fonction sera explicitée ci-après.

On se réfère maintenant plus particulièrement à la figure 7 pour décrire sommairement les différents constituants logés dans la douille 2.

Celle-ci loge tout d'abord un bloc interne 3 comprenant un jeu de rondelles conformées de codage 30, dont le rôle sera explicité ci-après, enserrées entre un disque d'extrémité avant 31 et un disque d'extrémité arrière 32. Ces rondelles de codage 30 ont une épaisseur variant entre 0,3 mm et 0,5 mm, tandis que l'épaisseur du disque d'extrémité avant est de l'ordre de 1,5 mm, alors que l'épaisseur du disque d'extrémité arrière est de l'ordre de 3 mm.

Les disques d'extrémité avant et arrière, ainsi que les rondelles de codage, sont mutuellement solidarisés par deux vis 33 dont les têtes 330 sont logées dans des logements, de préférence diamétralement opposés, ménagés dans le disque d'extrémité arrière 32. La tige de chaque vis 33 traverse les rondelles de codage puis se visse dans des trous filetés ménagés dans le disque d'extrémité avant 31, homologues des logements de tête de vis. La longueur de ces vis 33 est telle que, une fois le bloc interne 3 assemblé, l'extrémité 331 de chaque vis 33 dépasse légèrement de ce bloc interne, de l'ordre d'environ 1,5 mm, pour venir se loger dans les trous borgnes 103 prévus dans la paroi avant du fût 1.

On aurait pu utiliser d'autres moyens d'attache pour solidariser mutuellement les deux disques d'extrémité ainsi que les rondelles de codage. On remarque également que ces mêmes moyens d'attache servent de moyens de liaison pour solidariser en rotàtion le bloc interne par rapport au fût. On aurait pu également concevoir qu'une seule vis pénètre dans un trou borgne 103.

Le bloc interne 3 est également solidarisé en rotation par rapport à la douille 2 par l'intermédiaire de deux goupilles 7 enfichées dans le disque d'extrémité arrière 32 et traversant les passages 207 ménagés dans la paroi latérale de la douille. Ces passages 207 correspondant aux passages 107 du fût, les goupilles 7 traversent également ces passages 107 pour solidariser également en rotation la douille par rapport au fût.

La longueur de la douille est telle que, une fois positionnée dans le fût, la distance entre la face avant 100 de la paroi avant 10 du fût et la face arrière 211 de la paroi arrière 21 de la douille 2 est sensiblement égale à la longueur de la tige 41 de la clé 4 comprise entre l'anneau de clé 43 et les panetons 40. Ainsi, lorsque la clé est complètement introduite dans le fût et a traversé la douille, l'anneau de clé 43 vient en butée contre la face avant 100 du fût 1, et les panetons sont situés hors de la douille 2 de façon à pouvoir être mus librement en rotation à des fins d'entraînement d'au moins un pêne de la serrure (non représenté ici).

Dans le disque d'extrémité arrière 32, est ménagée une fente de passage 32 horizontale, et le bloc interne 3 comprend un jeu 6 de trois organes d'obturation de cette fente 322 dont les caractéristiques seront explicitées ci-après.

Au fond de la douille, est collé sur la face avant 210 de la paroi arrière, ou terminale 21, de la douille, un disque terminal 22 d'une épaisseur d'environ 3 mm. Ce disque possède une fente de passage 222 homologue de la fente de sortie 212 de la douille 2, c'est-à-dire placée horizontalement. Le disque d'extrémité arrière 32 du bloc interne 3 est solidarisé en rotàtion du disque terminal 22 par un doigt 324 monté sensiblement perpendiculairement entre ces deux disques. Le bloc interne 3 est donc ainsi solidarisé en rotation par rapport à la douille 2.

L'homme de l'art comprend ainsi qu'un entraînement forcé en rotation du bloc interne 3 et de la douille 2 par rapport au fût est rendu fortement difficile, d'une part par la coopération des vis 33 avec les trous borgnes 103 et, d'autre part par la coopération du doigt 324 avec le disque d'extrémité arrière 32 et le disque terminal 22.

Les chances de cisailler les goupilles 7 sont donc fortement réduites.

On se réfère maintenant plus particulièrement aux figures 8, 8A-11 et 11A pour décrire plus en détail les différentes rondelles et disques logés dans la douille 2. Pour ces fi gures, celles portant un numéro qui n'est pas affecté du suffixe A illustrent une vue de l'avant et celles affectées du suffixe A illustrent une vue de gauche par rapport à la vue de l'avant. De même, afin de faciliter la compréhension, l'homme de l'art remarquera que ces figures ont été ordonnées sur la même planche, depuis le bas de celle-ci (figures 8 et 8A) jusqu'àu haut de celle-ci (figures 11 et 11A), de façon à respecter l'ordre dans lequel sont logés les différents rondelles et disques depuis l'avant du fût jusqu'à l'arrière. De même, la position des différentes fentes de passage ménagées dans ces différents disques et rondelles correspond à la position verticale de la fente d'entrée 102 du fût 1.

Le disque d'extrémité avant 31 (figures 8 et 8A) est traversé, depuis sa face avant 310 jusqu'à sa face arrière 311, par une fente de passage 312 verticale ayant l'empreinte de la clé 4. De part et d'autre de cette fente 312, sont ménagés, de façon diamétralement opposée, deux trous filetés 315 destinés à coopérer avec les tiges filetées des vis 33.

A la périphérié de ce disque d'extrémité avant, sont ménagées trois échancrures 316a, 316b, 316c dont les fonctions seront explicitées ci-après. Si l'on prend comme axe de référence un axe de symétrie longitudinale de la fente 312, c'est-à-dire un axe vertical, orienté de bas en haut (le bas étant du côté du bas de la planche et le haut étant du côté du haut de la planche), l'échancrure 316a se situe dans une direction faisant sensiblement un angle de 20° par rapport à cet axe de référence, l'échancrure 316b se situe dans une direction faisant sensiblement un angle de 70° par rapport à cet axe de référence, tandis que l'échancrure 316c est sensiblement diamètralement opposée à l'échancrure 316a.

Les figures 9 et 9A représentent une des rondelles conformées de codage 30. On retrouve sur cette rondelle 30 deux passages de vis 305 homologes des trous filetés 315 du disque d'extrémité avant 31. Sont ménagées également à la périphérie de cette rondelle, trois échancrures 306a, 306b, 306c homologues des échancrures 316a, 316b, 316c du disque d'extrémité avant 31. Cette rondelle de codage 30 est traversée depuis sa face avant 300 jusqu'à sa face arrière 301 par un passage de clé 302 ayant un profil général en forme de croix mais adapté pour coopérer avec la partie correspondante du paneton 40 de la clé 4 En effet, chaque rondelle présente un passage 302 ayant un profil adapté à sa position dans le bloc interne 3 et correspondant à la partie du paneton avec laquelle elle va coopérer. L'ensemble des profils des passages 302 de toutes ces rondelles 30 définit alors un profil conjugué de celui des panetons 40 de la clé 4 et définit en fait une combinaison codée n'autorisant que l'introduction de la clé dont le paneton présente le profil conjugué.

Les figures 10 et 10A illustrent le disque d'extrémité arrière 32 du bloc interne 3. La fente de passage 322 est horizontale. Dans ce disque, sont ménagés deux logements de vis 325, coniques, homologues des trous 305 et 315. Ces logements 325 sont propres à loger les têtes 330 des vis 33 et s'évasent depuis la face avant 320 du disque 32 jusqu'à sa face arrière 321.

Dans un logement 323 de la face arrière 321 de ce disque d'extrémité arrière 32, situé dans la partie haute de ce disque entre le logement 325 et l'échancrure 326a, est solidairement disposé le doigt 324 s'étendant vers l'arrière sensiblement perpendiculairement à la face arrière 321.

On retrouve également dans ce disque d'extrémité arrière deux trous borgnes 327 disposés de façon diamétralement opposée à la périphérie de ce disque et propre à loger les deux goupilles 7.

Les figures 11 et 11A illustrent le disque terminal 22 possédant sa fente de passage 222 le traversant de part en part depuis sa face avant 220 jusqu'à sa face arrière 221. Cette fente de passage est horizontale. Sur la face avant 220, dans sa partie supérieure, est ménagé un trou borgne 223, homologue du logement 323 et dans lequel est destiné à s'emmancher le doigt 324 afin de solidariser en rotation le bloc interne avec la douille.

Il convient de remarquer ici que la position des échancrures 316a, 316b, 316c et homologues, lève l'incertitude sur l'orientation verticale de la fente de passage 312. Cependant, l'homme de l'art comprendra qu'il est tout à fait possible de représenter ces différents disques et rondelles en leur faisant subir, par exemple, une rotation de 180° autour d'un axe perpendiculaire à leur plan moyen, en raison de la symétrie de révolution du dispositif de serrure.

La famille des figures 12, 13 et 14 décrit respectivement trois organes d'obturation de la fente 322 du disque d'extrémité arrière.

Chaque organe d'obturation comprend un axe auquel se raccorde à une première extrémité, sensiblement perpendiculairement à l'axe, un bras que l'homme de l'art appelle communément un rochet. A une distance prédéterminée de ce rochet, se raccorde sensiblement perpendiculairement à l'axe, donc sensiblement parallèlement au rochet, un poussoir destiné à coopérer avec les panetons de la clé. Les figures 12, 13 et 14 illustrent respectivement, très schématiquement, une vue de face des trois rochets alors que les figures affectées du suffixe A illustrent le profil du rochet correspondant, tandis que la figure affectée illustre le profil du poussoir correspondant. Toutes ces figures sont représentées ici indépendamment de la position de la fente d'entrée du fût.

En ce qui concerne le premier organe d'obturation 6a (figures 12, 12A, 12B), le poussoir 62a est situé au voisinage de l'extrémité de l'axe 61a opposée à celle auquel se raccorde le rochet 60a. Ce rochet comporte un corps 606a, relié à l'axe 61a, auquel se rattache un bec 607a par l'intermédiaire d'un col formant une échancrure 600a. Le bec 607a comporte une portée plane 601a se raccordant au fond 609a de l'échancrure. Cette portée plane 601a se prolonge par une partie en retrait sensiblement plane 602a qui, elle-même, se prolonge par une partie convexe 603a, c'est-à-dire tournant sa concavité vérs l'échancrure 600a, pour venir se raccorder à l'axe 61a.

L'organe d'obturation 6b présente un poussoir 62b situé sensiblement à mi-distance entre le rochet 60b et l'extrémité libre de l'axe 61b. Ce poussoir 62b présente un bec.

Le rochet 60b (figure 13A) présente un support 600b sensiblement plan se raccordant à l'axe 61b par une petite queue repliée d'équerre par rapport à la direction longitudinale moyenne du su-port 600b. Sur ce support 600b, est prévue une protubérance sensiblement plane 601b, comportant un premier secteur pointu 602b et un deuxième secteur pointu 607b, séparés l'un de l'autre par deux échancrures 606b et 605b. La première échancrure 606b est située du côté de l'axe 61b tandis que la deuxième échancrure 605b est située à l'opposé de la première. Le premier secteur pointu 602b comporte une première branche 604b, reliée à la première échancrure 606b, et une deuxième branche 603b reliée à la première branche 604b, pour former la pointe, ainsi qu'à la deuxième échancrure 605b. Le deuxième secteur pointu 607ba sa pointe dirigée à l'opposé de la pointe du premier secteur pointu et comporte une première branche 609b reliée à la première échancrure 606b, ainsi qu'une deuxième branche 610b reliée à la première branche 609b ainsi qu'à la deuxième échancrure 605b.

Le troisième organe d'obturation 6c comporte également un poussoir 62c situé au voisinage de l'extrémité de l'arbre 61c opposée à celle sur laquelle est raccordé le rochet 60c. Ce rochet comporte un corps 66c relié à un bec 607c par l'intermédiaire d'un col formant une échancrure 600c. Le bec 607c se raccorde au fond 602c de l'échancrure 600c par l'intermédiaire d'une portée plane 601c et se raccorde de l'autre côté au corps 606c par une partie convexe 605c. Le corps 606c se raccorde également au fond 602c de l'échancrure 600c, par l'intermédiaire d'une autre portée plane 603c qui se prolonge, sensiblement d'équerre, par une partie plane 604c dont dépend, au voisinage de l'axe 61c, une petite queue repliée sensiblement d'équerre dans une direction tendant à l'éloigner de l'axe 61c.

Les figures 15, 16 et 17 illustrent trois positions des organes d'obturation de la fente de passage 322. Toutes ces figures représentent une vue de l'arrière du disque terminal arrière équipé des rochets et correspondent à la disposition de la figure 10.

Sur la figure 15, les trois rochets occupent une première position dans laquelle la fente de passage 322 du disque d'extrémité arrière 32 est obturée. Sur la figure 17, ces trois rochets occupent une deuxième position dans laquelle la fente de passage 322 est dégagée. Sur la figure 16 enfin, ces trois rochets occupent une position intermédiaire entre la première et la deuxième position.

Lorsque le bloc interne 3 est complètement assemblé, les échancrures 316a, 326a et l'ensemble des échancrures 306a forment une première rainure longitudinale, située à la périphérie du bloc interne et dans laquelle va venir se loger l'arbre 61a du premier organe d'obturation 6a. Le rochet 60a est alors susceptible de se mouvoir en rotation dans un plan parallèle à celui de la face arrière du disque d'extrémité arrière, et le poussoir 62a est alors situé au sein du jeu de rondelles de codage 30 à un endroit où il est susceptible de rencontrer le paneton 40, et que l'homme de l'art saura déterminer.

Les mêmes dispositions sont appliquées pour les organes d'obturation 6b et 6c pour lesquels les arbres respectifs 61b et 61c viennent se loger dans des rainures formées respectivement par l'ensemble des échancrures 316b, 306b, 326b et 316c, 306c et 326c.

De par leur emplacement respectif, on voit que les rochets 60a et 60c s'étendent sensiblement à la périphérie du disque d'extrémité arrière 32. Ils sont, de plus, situés sensiblement dans un même plan parallèle à la face arrière de ce disque d'extrémité arrière.

Des moyens formant rappel élastique, tels que des ressorts, sont prévus au sein du bloc interne au niveau de chaque organe d'obturation. Ces moyens ne sont pas représentés sur les différentes figures pour des raisons de simplification. Ils sont respectivement agencés pour que, dans leur position de repos (c'ést-à-dire notamment en l'absence de clé), les trois rochets occupent la première position dite d'obturation de la fente 322.

Le support 600b du rochet 60b est mu en rotation dans un plan situé, entre la face arrière 321 du disque d'extrémité arrière 32 et le plan dans lequel les deux rochets 60a et 60c sont mus en rotation.Par contre, la protubérance 601b de ce rochet 60b se déplace sensiblement dans le même plan que celui du déplacement des deux autres rochets 60a et 60b.

D'une façon générale, chaque rochet périphérique 60a et 60c présente un profil conjugué du profil du rochet 60b de façon à coopérer mutuellement pour pouvoir se déplacer sous rappel élastique depuis la première position jusqu'à la deuxième position et inversement.

Dans la première position (figure 15) le premier secteur pointu 602b de la protubérance 601b coopère avec le bec 607c de façon que la portée plane 601c s'étende sensiblement le long de la branche 604b et que la branche 603b s'étende sensiblement le long du fond 602c de l'échancrure 600c.

De même, le deuxième secteur pointu 607b coopère avec le bec 607a de façon que la branche 610b s'étende sensiblement le long de la portée 601a.

Il convient de remarquer ici que, dans la première position (de fermeture), cette coopération des profils respectifs des différents rochets n'autorise la rotation de la clé d'un quart de tour que dans un seul sens.

Sur la figure 17, les parties convexes 605c et 603a des rochets périphériques affleurent la paroi latérale interne de la douille 2. La forme des échancrures 600a, 600c et 606b autorise un dégagement complet de la fente de passage 322. La branche 603b s'étend alors sensiblement le long du bord plan 604c du rochet 60c tandis que la partie plane 602a du bec 607a tangeante sensiblement la branche 609b du deuxième secteur pointu 607b.

L'homme de l'art remarquera ici que l'étude extrêmement poussée des profils respectifs des différents rochets augmente la sécurité 'un tel dispositif de serrure car on obtient un meilleur ajustage et un crochetage beaucoup plus difficile des rochets dans leur première position, par un tiers malveillant, notamment grâce à la forme des becs des rochets périphériques.

Le fonctionnement d'un tel dispositif de serrure est alors le suivant :

- la clé 4 est introduite dans la fente d'entrée 102 jusqu'à une butée constituée par la face avant du disque d'extrémité arrière 32. Les rondelles de codage 3C contrôlent la rotation des panetons de la clé d'un quart de tour dans le sens autorisé par les rochets jusqu'à ce que celle-ci vienne en butée horizontalement face à la fente de passage 322 du disque d'extrémité arrière. Au cours de cette rotation les rochets ont été amenés dans leur deuxième position par les panetons de clé 4 et celle-ci est alors introduite plus en arrière dans le dispositif de serrure jusqu'à franchir la fente de sortie de la paroi arrière de la douille de façon que les panetons puissent entraîner au moins un pêne de la serrure pour l'ouverture de la porte. Lorsque les panetons ont complètement franchi la fente 322, les rochets sont maintenus dans leur deuxième position par le contact de la tige 41 de la clé sur la première échancrure 606b du rochet 60b. En effet, en l'absence de ce contact, les rochets reviendraient dans leur première position sous l'effet du rappel élastique. Ce contact est maintenu pendant le trajet des panetons depuis la fente 322 jusqu'au pêne en passant par la fente de sortie 212, ainsi que pendant le trajet inverse. Lors de la rotation inverse des panetons de la clé, en vue de son extraction hors du fût, la coopération des panetons de là clé et des poussoirs ainsi que l'action des moyens de rappel élastique ramènent les rochets dans leur position d'obturation de la fente 322.

Bien qu'une telle réalisation du dispositif selon l'inven tion offre toute satisfaction, un point particulier peut être amélioré

Ainsi, le maintien des rochets dans leur deuxième position (d'ouverture), lorsque les panetons de la clé ont complètement franchi la fente 322, peut être obtenu sans le concours de la tige de clé 41. Ceci présente l'avantage de réduire, voire de supprimer, le frottement de la tige de clé sur ladite première échancrure 606b et d'améliorer ainsi la fiabilité du dispositif de serrure.

Cette variante de réalisation est représentée sur les figures 18 à 20. Sur la figure 18 (respectivement 19 et 20) les éléments analogues ou ayant une fonction analogue à ceux représentés sur la figure 14A (respectivement 15 et 17) ont des références affectées d'un ′ par rapport à celles qu'ils avaient sur la figure 14A ( respectivement 15 et 17). Seules les différences respectives entre ces figures seront décrites.

On voit sur la figure 18 que la portée plane 603′c qui se raccorde à une première extrémité au fond 602′c de l'échancrure 600′c, se prolonge, à son autre extrémité, par un talon 609′c qui se raccorde lui-même à la partie plane 604′c du corps 606′c. Ce talon 609′c fait donc saillie à une extrémité de la partie plane 604′c du corps 606′c.

Dans la première position d'obturation des rochets (figure 19) le talon 609′c se situe en regard de la deuxième échancrure 605b du rochet 60b.

Par contre, dans la deuxième position (figure 20) la première branche 604′b du premier secteur pointu 602′b de la protubérance 601′b du rochet 60′b vient en appui sous le talon 609′c tandis que la branche 603′b de ce premier secteur pointu s'étend sensiblement le long du bord plan 604′c du rochet 6′c.

Ainsi, la coopération de ce talon 609′c et du premier secteur pointu 602′b empêche les rochets de revenir dans leur première position sous l'effet du rappel élastique une fois que les panetons ont complètement franchi la fente de passage 322′.

Lors de la rotation inverse des panetons de la clé, en vue de son extraction hors du fût, la coopération des panetons de la clé et des poussoirs écarte dans un premier temps le talon 609′c du premier secteur pointu 602′b pour permettre ensuite le rappel élastique des rochets dans leur première position.

Le dispositif de serrure ainsi perfectionné permet d'obtenir une plus grande sécurité vis-à-vis des effractions et ne nécessite pas de modification des clés actuellement utilisées. De plus, les modifications des autres éléments constitutifs du dispositif de serrure sont relativement simples à mettre en oeuvre, bien qu'étant majeures.

Bien que les moyens décrits ci-dessus contribuent en combinaison à augmenter la sécurité d'un tel dispositif de serrure, on pourrait concevoir qu'ils puissent être employés indépendamment les uns des autres.

L'invention n'est pas limitée au mode de réalisation ci-dessus décrit mais en embrasse toutes les variantes notamment les suivantes :
- le disque terminal 22 a été représenté dans sa forme la plus simple, c'est-à-dire sans échancrures périphériques. En effet, celles-ci ne sont pas nécessaires. Cependant, on pourrait concevoir d'utiliser un disque terminal ayant une forme sensiblement identique à celui du disque d'extrémité arrière pour des raisons de réduction de coût dans une fabrication de grande série ;
- le bloc interne a été montré ici solidarisé en rotation de la douille et du fût par deux goupilles ; on pourrait, bien entendu, envisager d'en utiliser davantage ;
- on pourrait également concevoir que le doigt 324 solidarisant le bloc interne du disque terminal dépende de ce disque terminal pour venir s'emmancher dans le disque d'extrémité arrière. On pourrait également concevoir plusieurs doigts, voire d'autres moyens de solidarisation en rotation analogues.

Bien entendu, certains des moyens décrits ci-dessus peuvent être omis dans les variantes où ils ne servent pas.

## Revendications

1. - Dispositif de serrure du type comprenant un fût fixe (1) logeant solidairement une douille (2) qui loge solidairement à son tour un bloc interne (3) comportant une pile de rondelles conformées de codage (30), solidairement enserrées entre deux disques d'extrémité (31,32), propres à admettre les panetons (40) d'une clé (4) jusqu'à une butée, à contrôler la rotation de ces panetons (40) et les autoriser ou non à traverser une fente de sortie (212), ménagée dans la paroi terminale (21) de la douille (2), à des fins d'entraînement d'au moins un pêne, caractérisé en ce que la douille (2) loge, en outre, un disque terminal (22), fixé à l'intérieur de la douille (2) devant sa paroi terminale (21) et comportant une fente de passage (222) homologue de ladite fente d sortie (212).

2. - Dispositif selon la revendication 1, caractérisé en ce que le disque terminal (22) est fixé sur la face avant, ou interne, (210) de la paroi terminale (21) de la douille (2).

3. - Dispositif selon l'une des revendications 1 et 2, caractérisé en ce que le disque terminal (22) est solidarisé du bloc interne (3) en rotation.

4. - Dispositif selon la revendication 3, caractérisé en ce que le disque terminal (22) est solidarisé du bloc interne en rotation par l'intermédiaire d'au moins un doigt (324) monté, sensiblement perpendiculairement au disque terminal et au disque d'extrémité arrière 32 du bloc interne 3, dans respectivement deux logements (223,323) de ces deux disques (22,32).

5. - Dispositif selon la revendication 4, caractérisé en ce que le doi t (324) est solidairement fixé dans le logement du disque d'extrémité arrière et est emmanché dans le logement, en particulier un trou borgne, du disque terminal.

6. - Dispositif selon l'une des revendications précèdentes, caractérisé én ce que le bloc interne est solidarisé en rotation du fût par l'intermédiare de moyens de liaison (33) reliés au disque d'extrémité avant (31) du bloc interne (3), et à la facé arrière (101) de la paroi d'entrée (10), ou paroi avant, du fût (1).

7. - Dispositif selon la revendication 6, caractérisé en ce que lesdits moyens de liaison forment également au moins une partie de moyens d'attache permettant d'enserrer solidairement le jeu de rondelles conformées de codage (30) entre les deux disques d'extrémité (31,32).

8. - Dispositif selon la revendication 7, caractérisé en ce que les moyens d'attache comprennent deux vis (33) dont les têtes respectives (330) sont respectivement logées dans deux logements (325) du disque d'extrémité arrière (32) et dont les extrémités (331) des tiges filetées coopèrent respectivement avec des trous filetés (315) du disque d'extrémité avant (31) et en ce que ces vis (33) ont une longueur légèrement supérieure à la distance séparant la face arrière du disque d'extrémité arrière de la face avant du disque d'extrémité avant de façon à venir s'emmancher respectivement dans deux trous borgnes (101) ménagés dans la face arrière (101) de la paroi avant (10) du fût (1).

9. - Dispositif selon l'une des revendications précédentes, caractérisé én ce que le bloc interne (3) comporte trois bras (60a,60b,60c), entraînés tous les trois en rotation par les panetons de la clé sous rappel élastique, sensiblement parallèlement à la face arrière (321) du disque d'extrémité arrière (32), entre celui-ci et le disque terminal (22), entre une première position dans laquelle ils coopèrent mutuellement par leur profil respectif pour obturer la fente de passage (322) du disque d'extrémité arrière, et une deuxième position dans laquelle ladite fente de passage (322) est dégagée.

10. - Dispositif selon la revendication 9, caractérisé en ce que chaque bras est respectivement raccordé sensiblement perpendiculairement à un arbre s'étendant longitudinalement au bloc interne, dans une rainure respective située à sa périphérie, cet arbre étant muni d'un poussoir, s'étendant sensiblement parallèlement au bras, et situé dans le jeu de rondelles conformées de codage (30) pour coopérer sous rappel élastique avec les panetons de la clé.

11. - Dispositif selon l'une des revendications 9 et 10, caractérisé en ce que deux des bras (60a,60c) s'étendent sensiblement à la périphérie du disque d'extrémité arrière (32) sensiblement dans un même plan et en ce que le troisième bras (60b) comporte un support (600b) mobile en rotation dans un plan situé entre le plan de rotation des deux bras périphériques et la face arrière du disque d'extrémité arrière, ce su-port étant muni d'une protubérance située sensiblement dans le plan de rotation des deux bras périphériques, et a ant un profil coopérant avec le profil des deux bras périphériques.

12. - Dispositif selon la revendication 11, caractérisé en ce que ladite protubérance comporte deux secteurs pointus coopérant dans la première position d'obturation de la fente de passage, avec respectivement deux becs et deux échancrures des deux bras périphériques.

13. - Dispositif selon l'une des revendications 9 à 12, caractérisé en ce qu'il comprend des moyens (41,609′c) pour maintenir le organes d'obturation dans leur deuxième posi tion lorsque les panetons de la clé sont situés à l'arrière du bloc interne.

14. - Disposifit selon la revendication 13, caractérisé en ce que ces moyens comprennent la tige (41) de la clé.

15. - Dispositif selon la revendication 13 prise en combinaison avec la revendication 12, caractérisé en ce que ces moyens comprennent un talon (609′c) situé sur l'un des bras périphérique (60′c) et coopérant avec le secteur pointu (602′b) de la protubérance le plus proche de ce bras périphérique (60′c), lorsque les organes d'obturation sont dans leur deuxième position.

16. - Dispositif selon l'une des revendications précédentes, caractérisé en ce que la fente d'entrée (102) de la clé, située sur la paroi avant du fût (1) est rectangulaire, sensiblement ajustée par rapport au pourtour d'une section transversale, de l'empreinte de clef.

17. - Dispositif selon l'une des revendications précédentes, caractérisé en ce qu'il comprend, en outre, un cache (5) fixé (50) sur la face avant de la paroi avant du fût (1) et masquant par gravité la fente d'entrée (102) de la clé.
